# FASCICULE DE BREVET EUROPEEN

(11) **EP 0 526 304 B1**
(45) Date de publication et mention de la délivrance du brevet: **05.02.1997**
(21) Numéro de dépôt: 92402088.6
(22) Date de dépôt: 17.07.1992
(51) Int. Cl.: E04H 4/12

(54) **Procédé de réalisation d'une goulotte périphérique d'évacuation des eaux dans le rebord de faible épaisseur d'un bassin à niveau constant et bassin ainsi équipé**
Verfahren zum Herstellen einer umlaufenden Überlaufrinne mit einem geringen Dicke aufweisenden oberen Rand eines Beckens mit konstantem Wasserniveau und damit ausgestattetes Becken
Method of construction of a peripheral drainage gutter in the thin border of a constant level pool and pool equipped therewith

(30) Priorité: 02.08.1991 FR 9109978
(43) Date de publication de la demande: 03.02.1993
(73) Titulaire: SOCIETE SOMETHY S.A, F-34130 Montpellier-Mauguio (FR)
(72) Inventeur: Winckler, Patrick, F-34690 Fabregues (FR)
(74) Mandataire: Ravina, Bernard

(56) Documents cités:
- AT-A- 377 043
- DE-A- 2 002 506
- DE-A- 2 550 520
- US-A- 4 050 104

## Description

La présente invention a pour objet un procédé de réalisation d'une goulotte périphérique d'évacuation des eaux dans le rebord de faible épaisseur d'un bassin à niveau constant et le bassin ainsi équipé.

L'invention s'applique à tous les contenants tels que : bassins, baignoires, piscines, spas, pediluves, maniluves et tous contenants pouvant être utilisés à des fins thérapeutiques, esthétiques, vétérinaires, remise en forme, sportives, ludiques et d'utilisations industrielles, où il est intéressant de réaliser une circulation d'eau constante avec un niveau d'eau constant.
Dans ce type de bassin, l'eau évacuée est filtrée après ou avant passage dans un réservoir tampon puis réinjectée dans le bassin. Cette technique est connue des piscines ou des spa dans lesquels les techniques de fabrication où les dimensions de la margelle permettent de réaliser facilement de telles goulottes.

C'est ainsi que le document DE 2 550 520 décrit un mode de réalisation de goulotte périphérique constitué par un profilé en forme de "H" qui est fixé à la paroi métallique du bassin.
La goulotte en "H" selon ce procédé peut être préfabriquée en toutes dimensions.
Le problème est posé de manière différente par la présente invention.

L'invention s'applique plus particulièrement mais non exclusivement aux bassins constitués par thermoformage d'une feuille ou plaque de matière plastique, cette opération de thermoformage réalisant le bassin et sa margelle ou rebord.
Dans ce type de bassin, l'eau évacuée est filtrée après ou avant passage dans un réservoir tampon puis réinjectée dans le bassin. Cette technique est connue des piscines ou des spa dans lesquels les techniques de fabrication où les dimensions de la margelle permettent de réaliser facilement de telles goulottes.

Dans le cas de bassins tels que des spas réalisés de manière connue par thermoformage d'une plaque de matière plastique, cette opération réalisant simultanément le bassin, sa margelle et sa goulotte, il est facile en raison de la largeur de la margelle de conférer à celle-ci par thermoformage la configuration adaptée réalisant une goulotte en creux avec emplacement de part et d'autre de la goulotte dans la margelle de surfaces d'appui, d'une grille à éléments amovibles pour faciliter le nettoyage.

Une telle goulotte est réalisée dans la masse de la feuille lors du thermoformage, la largeur de la margelle, de l'ordre de ving centimètres autorisant les pliages de la feuille, dont la section est de forte épaisseur, pour conformer la goulotte et les surfaces d'appui latérales à celle-ci et qui sont réalisées sous le niveau du bord supérieur de la margelle.

Dans le cas des bassins concernés par l'invention, la largeur du rebord ou margelle est de l'ordre d'une dizaine de centimètres pour des raisons de réductions de l'encombrement.
Avec une feuille à thermoformer de forte épaisseur, il n'est pas possible de réaliser les courbes successives du bord supérieur à la surface d'appui, puis de celle-ci à la goulotte, de former la goulotte avec la profondeur nécessaire à l'admission de la quantité d'eau souhaitée pour obtenir un niveau constant, puis de réaliser simultanément de l'autre côté les courbes de la goulotte vers la surface d'appui et de celle-ci vers le bord inférieur par-dessus,lequel passe l'eau évacuée.

La présente invention a pour but d'apporter une solution à ce problème.

A cet effet selon l'invention, le rebord supérieur du bassin est conformé en un "U" ouvert vers le bas avec une paroi extérieure (10-18), une paroi supérieure (11-20) et une paroi interne (9-19) au dit bassin.
La goulotte est introduite et bloquée entre la paroi interne et la paroi externe du "U" et au moins une ouverture supérieure de la paroi (19) du bassin ou de la paroi supérieure du rebord (11-20) met en communication la goulotte et le bassin.

Selon cette caractéristique il est possible de réaliser une goulotte d'évacuation des eaux pour un bassin avec rebord de faible épaisseur réalisé par thermoformation d'une feuille mince d'une matière synthétique.

L'intérêt selon l'invention d'obtenir un bassin avec goulotte, dont le rebord est de faible épaisseur est outre la réduction d'encombrement, de faciliter l'accès au bassin, ce qui est particulièrement important dans le cas d'usage médical ou paramédical.

D'autres avantages et caractéristiques de l'invention apparaîtront à la lecture de la description ci-aprés de formes de réalisations de l'invention dans lesquels :
- la figure 1 est une vue en coupe d'une margelle avec goulotte de l'art antérieur,
- la figure 2 est une vue en coupe d'un rebord de bassin avec goulotte selon une première forme de réalisation,
- la figure 3 est une vue en plan de la grille 6, (selon F2)
- la figure 4 est une vue du contour d'un bassin avec représentation partielle de la grille 6 (selon F2),
- la figure 5 est une vue en coupe du rebord d'un bassin selon une autre forme de réalisation de l'invention dans laquelle la goulotte communique avec le bassin par une fermeture de la paroi interne de celui-ci.

En figure 1 est représentée de manière schématique et en réduction une margelle de bassin d'hydrothérapie selon l'art antérieur.
Cette margelle de grande largeur comprend un bord extérieur 1 au-dessous duquel vient le niveau d'eau, une première surface d'appui 2, une goulotte 3, une deuxième surface d'appui 4 et un bord intérieur 5 par-dessus lequel passe le niveau d'eau, le bord 5 étant plus bas que le bord 1.

Une grille 6 est disposée de manière amovible transversalement à la goulotte sur les surfaces d'appui 2 et 4.
La réalisation du profil de cette margelle selon l'art antérieur entraine des contraintes de dimension notamment lorsque cette margelle est réalisée simultanément au bassin selon la technique du thermoformage d'une feuille d'un matériau synthétique.
Il est en effet impératif selon cette technique qui réalise un étirement et un amincissement de la feuille d'utiliser une feuille d'épaisseur de cinq à six millimètres dont le pliage ne peut se faire que suivant des courbures suffisamment amples.
Cela donne des margelles dont la largeur est de la vingtaine de centimètres depuis la paroi extérieure 7.
Cela ne pose pas de problème lors de la réalisation de bassins de grandes dimensions tels que des piscines ou des spas.

Le problème est complètement différent lorsque l'on souhaite réaliser des bassins de plus petite dimension dans lesquels il est souhaité que le rebord ait une largeur de l'ordre de la dizaine de centimètres.

La solution proposée à la figure 2 permet de solutionner le problème.
Selon l'invention, le bassin est réalisépar thermoformage à partir d'une feuille d'un matériau synthétique. L'épaisseur de la feuille avant thermoformage est de cinq à six millimètres pour qu'elle puisse subir les déformations et étirements générés par le thermoformage.

Selon l'invention, le rebord périphérique de la feuille est conformé en un "U" orienté vers le bas. L'aile interne verticale 9 du "U" constitue la paroi du bassin.
L'aile externe 10 est sensiblement parallèle à la précédente.
Les ailes 9/10 sont réunies par une paroi 11 inclinée de l'extérieur vers l'intérieur.
Le sommet de la paroi inclinée définit le bord supérieur 12 du bassin.
La base 13 de la paroi inclinée définit le bord inférieur par-dessus lequel passe le niveau d'eau.

Selon l'invention, la goulotte 14 est réalisée en un ou plusieurs tronçons.
Selon une forme préférée de réalisation, la goulotte périphérique est une seule pièce épousant le contour du bassin avec un ajutage 15 sur lequel se branche l'évacuation vers une pompe et/ou un ensemble de traitement, et/ou un bac tampon.

L'ajutage 15 est le point le plus bas de la goulotte qui est inclinée, son point haut étant représenté par la ligne en pointillés 18.
Cette pente de la goulotte permet d'améliorer l'écoulement de l'eau.

Selon la forme de réalisation de l'invention représentée à la figure 2 préalablement à la mise en place de la goulotte qui s'effectue par en-dessous du rebord, Les faces internes au "U" des ailes 9/10 reçoivent une couche 16 d'un revêtement de renforcement.
Cette couche 16 est réalisée jusque sur les angles des bords 13 et 14 de la paroi inclinée 11 mais non sur celle-ci.

La goulotte est alors mise en place et elle est bloquée par tout moyen et par exemple par une couche supplémentaire 17 de revêtement qui peut être une résine polyester armée ou non de fibres de verre.
La paroi supérieure 11 du rebord du bassin est ensuite découpée en retrait des bords 12 et 13 à la verticale des parois de la goulotte.
Cette découpe est schématisée par les pointillés 19 sur la figure 4.
Une grille de dimension adaptée peut alors être emboitée dans l'ouverture périphérique réalisée.
La découpe 19 a pour effet de séparer l'aile 10 de l'aile 9 qui restent cependant reliées par la goulotte 14.

On peut également concevoir que la goulotte 14 soit réalisée en plusieurs tronçons non jointifs sur la périphérie du rebord du bassin, chaque tronçon ayant son propre ajutage dans ce cas.

La goulotte peut être dotée de rebords qui chapeautent les parois 10 et 9, la goulotte étant enfilée par le dessus.

En figure 3 est représentée vue en plan la grille 6 qui est constituée de sections 6A accrochées ensemble par tous moyens connus.

La même grille 6 est reproduite en vue partielle sur la figure 4 et en pointillés sur tout le pourtour du bassin représenté par cette vue.

Une partie du ou des conduits de descente des eaux de débordement pourra être transparente et recevoir ainsi un équipement permettant l'émission de rayons ultra-violets afin d'assurer une stérilisation ou tout autre type de rayonnements tel que, par exemple, des micro-ondes.

Une partie du ou des conduits de descente des eaux de débordement pourra être équipée d'une tubulure de type à venturi servant à faire un mélange hydro-gazeux (le gaz en question sera consituté d'air ozonisé produit par un générateur à lampe).
Cet équipement permettra lui aussi d'obtenir une action stérilisante.

La forme de réalisation de l'invention représentée à la figure 5 vise à améliorer la solution déjà avantageuse par rapport à l'art antérieur de la forme de réalisation selon les figures 2,3,4.
Elle vise notamment à permettre une meilleure accessibilité au bassin, en permettant entre autre avantage à l'utilisateur ou au personnel médical de s'appuyer ou de s'asseoir sur le rebord.

Elle permet d'éviter les débordements dans le cas de clapot.
Elle permet également la pose d'une bache, par exemple isotherme, sans qu'il soit besoin de réaliser des points d'ancrage.

Elle offre en outre l'avantage de pouvoir réaliser une goulotte auto-nettoyante sans qu'il soit nécessaire de démonter la grille de protection de la goulotte.

Selon la figure 5, le bassin selon l'invention est constitué à partir d'une plaque ou feuille de matière synthétique, par exemple acrylique qui subit une opération de thermoformage en sorte de réaliser conjointement l'enceinte creuse du bassin et son rebord ou margelle.

Le rebord du bassin est conformé en un "U" ouvert vers le bas et présente une aile verticale extérieure 18 et une aile verticale interne 19 réunies par une paroi supérieure 20 qui peut être à volonté horizontale ou inclinée.

Après l'opération de thermoformage, la paroi acrylique reçoit un renforcement connu,constitué d'une ou plusieurs couches de stratifié polyester 21.

Selon le procédé de l'invention, dans le "U" ouvert vers le bas du rebord est introduite et fixée la goulotte 22.
La goulotte peut être réalisée d'une seule pièce ou en plusieurs tronçons aboutés.
Elle présente une section parallèlépipèdique tubulaire par exemple rectangle et son côté qui vient contre la paroi interne 19 du rebord présente une ouverture longitudinale 23.

Avantageusement, la paroi interne de la goulotte est revêtue d'un gilcoat de qualité alimentaire.
On peut également concevoir que la goulotte présente une configuration tubulaire sans ouverture 23, celle-ci étant ménagée à posteriori.

La goulotte peut être constituée par un profilé creux du commerce doté ou non préalablement à la pose de l'ouverture longitudinale 23.
La goulotte est bloquée en position dans le "U" par tous moyens connus par exemple par collage ou par des couches de stratifié polyester qui la raccordent à la couche 21 de renforcement de la feuille constituant le bassin.

La goulotte est pourvue d'un ou plusieurs ajutages non représentés d'évacuation de l'eau vers le circuit de remise en circulation.

Selon le procédé objet de l'invention, après fixation de la goulotte 22 dans le rebord en "U" du bassin, la paroi verticale interne 19 du dit rebord est dotée par découpe d'une ouverture 24 mettant en communication le bassin et la goulotte.
Dans le cas où la goulotte n'est pas préalablement à sa pose dotée de l'ouverture 23, celle-ci est ménagée par découpe conjointement à l'ouverture 7 du bassin.

Le fil d'eau vient au niveau inférieur de l'ouverture 24, qui se situe sous le niveau de la paroi 20 supérieure du rebord, et dont la hauteur est telle qu'elle absorbe toute variation du niveau du fil d'eau par exemple lors de la mise en eau d'une personne ou lors de clapots générés parles mouvements de la dite personne en sorte qu'il ne puisse se produire de débordement.

Avantageusement, l'ouverture 24 est protégée par une grille 25 périmétrique au bassin. Cette grille peut être amovible ou fixée par collage.

Le bassin selon l'invention est ainsi doté d'une goulotte disposée par en-dessous de son rebord et en communication avec le bassin latéralement.
Cela présente l'avantage de laisser la paroi 20 supérieure du rebord totalement libre, ce qui facilite l'accès au bassin.

Suivant une autre caractéristique de l'invention dans la goulotte, en partie supérieure de celle-ci, est disposés une rampe 26 avec ajutages non représentés, alimentée à travers un piquage 27 transversal à la paroi du rebord en fluide de nettoyage.
La goulotte devient ainsi auto-nettoyante sans qu'il soit besoin de démonter la grille 24 qui peut être collée.

Avantageusement, la rampe est disposée sur la totalité du pourtour de la goulotte.
Il va de soi qu'elle peut être remplacée par tout dispositif adapté interne à la goulotte.

Selon l'invention, comme représentée à la figure 5 annexée, la paroi 18 externe du rebord est séparée de la paroi de la goulotte 32 par un intervalle.
Cela permet la fixation sans points d'ancrage d'une bache de recouvrement, par exemple isotherme.

On peut également concevoir sans sortir du cadre de l'invention défini par les revendications que le bassin soit réalisé en une pièce thermo-formée jusqu'au niveau de l'ouverture 24 et que le rebord (18, 20) soit réalisé séparément avec ou sans la goulotte, l'ensemble étant fixé par collage, par exemple de la goulotte à la paroi 19 puis du rebord sur la goulotte ou du rebord et de la goulotte sur la paroi 19.

## Revendications

1. Procédé de réalisation d'un bassin à niveau constant comportant une goulotte périphérique supérieure d'évacuation des eaux caractérisé en ce que :
- le rebord supérieur du bassin est conformé en un "U" ouvert vers le bas avec une paroi extérieure (10-18), une paroi supérieure (11-20) et une paroi interne (9-19) au dit bassin ;
- la goulotte est introduite et bloquée entre la paroi interne et la paroi externe du "U" ;
- au moins une ouverture supérieure de la paroi (19) du bassin ou de la paroi supérieure du rebord (11-20) met en communication la goulotte et le bassin.

2. Procédé selon la revendication 1 de réalisation d'une goulotte périphérique d'évacuation des eaux dans le rebord d'un bassin d'hydro- thérapie à niveau constant caractérisé en ce que le bassin et son rebord (11-20) sont réalisés par thermoformage d'une feuille de matériau synthétique, qu'après l'opération de thermoformage, les ailes verticales du rebord reçoivent une couche de renforcement en un matériau synthétique, que la goulotte est introduite entre les dites ailes et qu'elle y est bloquée par une couche supplémentaire de matériau synthétique puis que la paroi supérieure inclinée du rebord est découpée au-dessus de la goulotte, en ménageant une ouverture qui recevra une grille.

3. Procédé de réalisation d'une goulotte périphérique d'évacuation des eaux dans le rebord de faible épaisseur d'un bassin d'ydrothérapie à niveau constant selon la revendication 1 caractérisé en ce que la goulotte en un ou plusieurs tronçons est introduite dans le rebord par le dessus, une ou plusieurs ouvertures longitudinales étant ménagées dans la paroi supérieure du rebord incliné de l'extérieur vers l'intérieur.

4. Procédé selon la revendication 1 caractérisé en ce que la paroi supérieure inclinée du rebord est dotée d'autant d'ouvertures que la goulottte comprend de tronçons indépendants les uns des autres.

5. Procédé selon la revendication 1 et la revendication précédente caractérisé en ce que la goulotte introduite par le dessus coiffe la paroi supérieure du rebord.

6. Procédé selon la revendication 1 et l'une quelconque des revendications précédentes caractérisé en ce que la goulotte est introduite dans le rebord par le dessous.

7. Procédé selon la revendication 1 et l'une quelconque des revendications précédentes caractérisé en ce que la goulotte (22) introduite par dessous dans le rebord présente une configuration tubulaire dont un côté présente une ouverture longitudinale (23) et qu'après mise en place, une ouverture (24) correspondant à l'ouverture (23) de la goulotte est réalisée dans la paroi (19) du bassin mettant en communication le bassin et la goulotte.

8. Procédé selon la revendication précédente caractérisé en ce que les ouvertures (23) de la goulotte et (24) du bassin sont réalisées simultanément après mise en place de la goulotte.

9. Bassin à niveau constant réalisé en mettant en oeuvre le procédé selon la revendication 1 comportant une goulotte périphérique supérieure d'évacuation des eaux dans laquelle :
- le rebord supérieur du bassin (11-20) est conformé en un "U" ouvert vers le bas avec une paroi externe (10-18), une paroi supérieure (11-20) et une paroi interne (9-19) au dit bassin,
- la goulotte est disposée entre la paroi externe et la paroi interne,
- la goulotte est en communication avec le bassin par au moins une ouverture supérieure de la paroi interne du bassin ou de la paroi supérieure du rebord,

10. Bassin à niveau constant selon la revendication 9 caractérisé en ce que :
- le rebord périphérique du bassin est conformé en "U" orienté vers le bas dont les parois verticales externes et internes sont réunies par une paroi supérieure inclinée de l'extérieur vers l'intérieur du bassin,
- la goulotte périphérique est conformée en un ou plusieurs tronçons longitudinaux avec un ou plusieurs ajutages sur lequel ou lesquels se raccordent des conduites d'évacuation de l'eau vers le circuit,
- la goulotte périphérique est introduite et bloquée dans le "U" du rebord,
- la paroi supérieure du bassin est dotée d'une ouverture périphérique.

11. Bassin selon la revendication 9 avec une goulotte périphérique d'évacuation des eaux dans le rebord du bassin à niveau constant caractérisé en ce que la goulotte en un ou plusieurs tronçons est introduite dans le "U" formant le rebord par en-dessous et qu'elle y est bloquée en position.

12. Bassin avec goulotte périphérique d'évacuation des eaux selon la revendication 9 caractérisé en ce que :
- le rebord périphérique du bassin est conformé en un "U" ouvert vers le bas présentant une paroi verticale externe (1) et une paroi interne (2) verticale,
- que la goulotte (5) est conformée en un ou plusieurs tronçons longitudinaux avec un ou plusieurs ajutages sur lequel ou lesquels se raccordent des conduits d'évacuation de l'eau vers le circuit de remise en circulation,
- que la goulotte périphérique est introduite par le bas et bloquée dans le "U" du rebord,
- et que, après fixation de la goulotte dans le "U" du rebord, la paroi interne (2) du bassin au niveau de la goulotte est ouverte sur sa périphérie pour permettre le passage de l'eau dans la goulotte.

13. Bassin à niveau constant selon la revendication 12 caractérisé en ce que la goulotte (5) a la forme d'un tube de section rectangle dont le côté venant contre la paroi interne (2) du rebord du bassin présente une ouverture longitudinale (6).

14. Bassin avec une goulotte périphérique d'évacuation des eaux dans le rebord de faible épaisseur d'un bassin à niveau constant selon la revendication 12 caractérisé en ce que la goulotte (5) introduite par le bas du rebord en "U" a la forme d'un profilé rectangle dont le côté venant contre la paroi interne (2) du rebord du bassin est ouverte longitudinalement en même temps que la paroi (2) du bassin.

## Patentansprüche

1. Verfahren zur Herstellung eines Beckens mit konstantem Wasserniveau, das eine obere, umlaufende Überlaufrinne für Wasserablauf aufweist, **dadurch gekennzeichnet, daß**:
- der obere Rand des Beckens zu einem nach unten offenen "U" geformt ist und eine Außenwand (10-18), eine obere Wand (11-20) sowie eine Innenwand (9-19) an dem Becken aufweist;
- die Rinne zwischen die Innenwand und die Außenwand des "U" eingeführt und blockiert wird;
- wenigstens eine obere Öffnung der Wand (19) des Beckens oder der oberen Wand des Randes (11-20) die Rinne und das Becken miteinander verbinden.

2. Verfahren nach Anspruch 1 zur Herstellung einer umlaufenden Überlaufrinne für Wasserablauf im Rand eines Hydrotherapiebeckens mit konstantem Wasserniveau, **dadurch gekennzeichnet, daß** das Becken und sein Rand (11-20) durch Warmformung einer Kunststoffolie hergestellt sind, daß die vertikalen Flügel des Randes nach der Warmformungsoperation eine Verstärkungsschicht aus einem Kunststoff aufnehmen, daß die Rinne zwischen die Flügel eingeführt und dort durch eine zusätzliche Schicht aus Kunststoff blockiert wird, und daß dann die geneigte obere Wand des Randes über der Rinne ausgeschnitten wird, wobei eine Öffnung zur Aufnahme eines Gitters vorgesehen wird.

3. Verfahren nach Anspruch 1 zur Herstellung einer umlaufenden Überlaufrinne für Wasserablauf im dünnen Rand eines Hydrotherapiebeckens mit konstantem Wasserniveau, **dadurch gekennzeichnet, daß** die Rinne aus einem oder mehreren Abschnitten von oben in den Rand eingeführt wird, wobei eine oder mehrere Längsöffnungen in der oberen Wand des von außen nach innen geneigten Randes vorgesehen sind.

4. Verfahren nach Anspruch 1, **dadurch gekennzeichnet, daß** die geneigte obere Wand des Randes mit so vielen Öffnungen versehen ist, wie die Rinne voneinander unabhängige Abschnitte aufweist.

5. Verfahren nach Anspruch 1 und dem vorhergehenden Anspruch, **dadurch gekennzeichnet, daß** die von oben eingeführte Rinne die obere Wand des Randes überdeckt.

6. Verfahren nach Anspruch 1 und einem der vorhergehenden Ansprüche, **dadurch gekennzeichnet, daß** die Rinne von unten in den Rand eingeführt wird.

7. Verfahren nach Anspruch 1 und einem der vorhergehenden Ansprüche, **dadurch gekennzeichnet, daß** die von unten in den Rand eingeführte Rinne (22) eine rohrförmige Ausgestaltung aufweist, wobei eine Seite eine Längsöffnung (23) aufweist, und daß nach dem Einsetzen eine der Öffnung (23) der Rinne entsprechende Öffnung (24) in der Wand (19) hergestellt wird, um das Becken und die Rinne in Verbindung zu bringen.

8. Verfahren nach dem vorhergehenden Anspruch, **dadurch gekennzeichnet, daß** die Öffnungen (23 bzw. 24) der Rinne und des Beckens gleichzeitig nach dem Einsetzen der Rinne hergestellt werden.

9. Becken mit konstantem Wasserniveau, das durch die Durchführung des Verfahrens nach Anspruch 1 hergestellt ist und eine obere, umlaufende Überlaufrinne für Wasserablauf aufweist, wobei:
- der obere Rand des Beckens (11-20) zu einem nach unten offenen "U" geformt ist und eine Außenwand (10-18), eine obere Wand (11-20) sowie eine Innenwand (9-19) an dem Becken aufweist;
- die Rinne zwischen der Außenwand und der Innenwand angeordnet ist;
- die Rinne über wenigstens eine obere Öffnung der Innenwand des Beckens oder der oberen Wand des Randes mit dem Becken in Verbindung steht.

10. Becken mit konstantem Wasserniveau nach Anspruch 9, **dadurch gekennzeichnet, daß**:
- der umlaufende Rand des Beckens zu einem nach unten orientierten "U" geformt ist, dessen vertikale Außenwand und Innenwand durch eine obere Wand vereinigt sind, die von der Außenseite zur Innenseite des Beckens geneigt ist;
- die umlaufende Rinne aus einem oder mehreren Längsabschnitten mit einem oder mehreren Ansatzrohren gebildet ist, an die Wasserabflußleitungen zu dem Kreislauf angeschlossen sind;
- die Umlaufrinne in das "U" des Randes eingeführt und dort blockiert ist; und daß
- die obere Wand des Beckens mit einer umlaufenden Öffnung versehen ist.

11. Becken nach Anspruch 9 mit einer umlaufenden Überlaufrinne im Rand des Beckens mit konstantem Wasserniveau, **dadurch gekennzeichnet, daß** die Rinne aus einem oder mehreren Abschnitten von unten in das den Rand bildende "U" eingeführt und dort an Position blockiert wird.

12. Becken mit konstantem Wasserniveau mit einer umlaufenden Überlaufrinne für Wasserablauf nach Anspruch 9, **dadurch gekennzeichnet, daß**
- der obere Rand des Beckens zu einem nach unten offenen "U" geformt ist, das eine vertikale Außenwand (1) und eine vertikale Innenwand (2) aufweist;
- die Rinne (5) aus einem oder mehreren Längsabschnitten mit einem oder mehreren Ansatzrohren geformt ist, an die das oder die Wasserablaufleitungen zu dem Umwälzungskreislauf angeschlossen sind;
- daß die umlaufende Rinne von unten in das "U" des Randes eingeführt und dort blockiert wird;
- und daß die Innenwand (2) des Beckens nach der Befestigung der Rinne in dem "U" des Randes auf Höhe der Rinne am Umfang geöffnet ist, um den Durchfluß von Wasser in die Rinne zu ermöglichen.

13. Becken mit konstantem Wasserniveau nach Anspruch 12, **dadurch gekennzeichnet, daß** die Rinne (5) die Form eines Rohrs mit rechteckigem Querschnitt aufweist, dessen gegen die Innenwand (2) des Beckenrandes anliegende Seite eine Längsöffnung (6) aufweist.

14. Becken mit umlaufender Überlaufrinne im dünnen Rand eines Beckens mit konstantem Wasserniveau nach Anspruch 12, **dadurch gekennzeichnet, daß** die von unterhalb des Randes eingeführte "U"-förmige Rinne (5) die Gestalt eines rechteckigen Profilstücks aufweist, dessen gegen die Innenwand (2) des Bekkenrandes anliegende Seite in Längsrichtung ebenso wie die Beckenwand (2) offen ist.

## Claims

1. A process for producing a constant-level basin comprising an upper peripheral duct for draining water, characterised in that:
- the upper rim of the basin is shaped as a downward-opening- "U" with an outer wall (10-18), an upper wall (11-20) and an inner wall (9-19), with respect to said basin;
- the duct is inserted and held firmly between the inner wall and the outer wall of the "U";
- at least one upper opening in the wall (19) of the basin or in the upper wall of the rim (11-20) puts the duct and the basin in communication.

2. A process according to Claim 1, for producing a peripheral duct for draining water in the rim of a constant-level hydrotherapy basin, characterised in that the basin and its rim (11-20) are produced by thermoforming a sheet of synthetic material, that after the thermoforming operation the vertical wings of the rim receive a reinforcing layer of a synthetic material, that the duct is inserted between said wings and that it is held firmly therein by an additional layer of synthetic material and then that the inclined upper wall of the rim is cut out above the duct, making an opening that will receive a grating.

3. A process for producing a peripheral duct for draining water in the low-thickness rim of a constant-level hydrotherapy basin according to Claim 1, characterised in that the duct made in one or more sections is inserted into the rim from above, one or more longitudinal openings being made in the upper wall of the rim inclined from the outside to the inside.

4. A process according to Claim 1 characterised in that the inclined upper wall of the rim is provided with as many openings as the duct has sections independent of each other.

5. A process according to Claim 1 and the preceding claim, characterised in that the duct inserted from above covers the upper wall of the rim.

6. A process according to Claim 1 and any one of the preceding claims, characterised in that the duct is inserted into the rim from below.

7. A process according to Claim 1 and any one of the preceding claims, characterised in that the duct (22) inserted from below into the rim has a tubular configuration, one side of which has a longitudinal opening (23) and that after being positioned, an opening (24) corresponding to the opening (23) in the duct is made in the wall (1 9) of the basin putting the basin and the duct into communication.

8. A process according to the preceding claim characterised in that the openings (23) in the duct and (24) in the basin are made simultaneously after the duct is put in position.

9. A constant-level basin produced by implementing the process according to Claim 1 comprising an upper peripheral duct for draining water, in which:
- the upper rim of the basin (11-20) is shaped as a downward-opening "U" with an outer wall (10-18), an upper wall (11-20) and an inner wall (9-19) with respect to said basin;
- the duct is arranged between the outer wall and the inner wall,
- the duct is in communication with the basin via at least one upper opening in the inner wall of the basin or in the upper wall of the rim.

10. A constant-level basin according to Claim 9 characterised in that:
- the peripheral rim of the basin is shaped as a downward-facing "U", the outer and inner vertical walls of which are joined by an upper wall inclined from the outside to the inside of the basin, the peripheral duct is formed in one or more longitudinal sections, with one or more connecting nozzles to which pipes are attached for draining the water to the circuit,
- the peripheral rim is inserted and held firmly inside the "U" of the rim, the upper wall of the basin is provided with a peripheral opening.

11. A basin according to Claim 9 with a peripheral duct for draining water in the rim of the constant-level basin, characterised in that the duct made in one or more sections is inserted into the "U" forming the rim from below and that it is held firmly in position therein.

12. A basin with a peripheral duct for draining water according to Claim 9, characterised in that:
- the peripheral rim of the basin is shaped as a downward-opening "U" having an outer vertical wall (1) and an inner vertical wall (2),
- that the duct (5) is formed in one or more longitudinal sections with one or more nozzles to which pipes are attached for draining the water to the recirculating circuit,
- that the peripheral duct is inserted from below and held firmly in the "U" of the rim,
- and that, after the duct is fixed into the "U" of the rim, the inner wall (2) of the basin, level with the duct, is open on its periphery to allow the water to pass into the duct.

13. A constant-level basin according to Claim 12, characterised in that the duct (5) is shaped like a tube with a rectangular section, the side of which next to the inner wall (2) of the rim of the basin has a longitudinal opening (6).

14. A basin with a peripheral duct for draining water in the low-thickness rim of a constant-level basin according to Claim 12, characterised in that the duct (5) inserted from under the "U"-shaped rim has the form of a rectangular profile, the side of which next to the inner wall (2) of the rim of the basin is longitudinally open at the same time as the wall (2) of the basin.
